# FASCICULE DE BREVET EUROPEEN

(11) **EP 3 114 534 B1**
(45) Date de publication et mention de la délivrance du brevet: **01.07.2020**
(21) Numéro de dépôt: 15709436.8
(22) Date de dépôt: 26.02.2015
(51) Int. Cl.: G04B 19/12, G04B 19/06, G04B 19/10, G04B 45/00

(54) **MONTRE AVEC ÉLÉMENT DE DÉCORATION**
ARMBANDUHR MIT DEKORELEMENT
WATCH WITH DECORATIVE ELEMENT

(30) Priorité: 05.03.2014 CH 319142014
(43) Date de publication de la demande: 11.01.2017
(73) Titulaire: Hublot S.A., Genève, 1204 Genève (CH)
(72) Inventeur: BUTTET, Mathias, 1170 Aubonne (CH)
(74) Mandataire: Moinas & Savoye SARL
(86) Numéro de dépôt international: PCT/EP2015/054097
(87) Numéro de publication internationale: WO 2015/132139

(56) Documents cités:
- EP-A1- 0 131 267
- BE-A- 787 909
- CH-A- 666 380
- CH-A- 680 329
- CH-B1- 699 165
- FR-A- 606 623

## Description

### Introduction

La présente invention concerne un élément de décoration pour montre, ainsi qu'une montre en tant que telle intégrant un tel élément de décoration. L'invention porte aussi sur un procédé de fabrication d'un élément de décoration et sur un procédé de fabrication d'une montre intégrant un tel élément de décoration. Enfin, l'invention porte sur une série de montres avec éléments de décoration, et sur un procédé de fabrication d'une telle série de montres.

### Etat de l'Art

Dans l'état de la technique, il existe plusieurs approches pour décorer une montre. D'abord, il est possible de décorer un accessoire de la montre, c'est-à-dire une partie comme un bracelet ou un fermoir de bracelet. Ensuite, il est possible de décorer la montre elle-même, comme la boîte de montre ou la zone d'affichage, par exemple par un cadran particulier dont l'esthétique est travaillée. Enfin, d'autres approches indirectes consistant à rendre visible une partie du mécanisme horloger, comme un tourbillon par exemple, permettent d'obtenir une apparence attrayante de la montre. A cet effet, le document CH699165 décrit une montre squelette donnant une grande transparence au mouvement d'horlogerie.

Dans toutes ces solutions, une décoration peut éventuellement être unique lorsqu'il s'agit de très petites séries entièrement fabriquées manuellement. Dans ce cas, une telle décoration est généralement sophistiquée, et incompatible avec une fabrication industrielle en grande série. Au contraire, dans le cas d'une série de montres fabriquées par un procédé industriel, au moins en partie automatisé, la même décoration est reproduite à l'identique sur toutes les montres de la série, qui sont identiques. Les très petites séries sont généralement très coûteuses et non accessibles à un public large, qui doit se restreindre à un choix d'une montre parmi les séries industrielles, auquel cas il perd la satisfaction de posséder une montre unique.

C'est pourquoi l'invention a pour objet général une solution de décoration pour montres qui apporte une réponse à cette situation.

Plus précisément, un premier objet de l'invention consiste à proposer une solution de décoration pour montres permettant d'offrir une multitude de variantes possibles de décoration pour rendre compatible la décoration variée des montres, et de préférence unique, avec la fabrication industrielle en série des montres.

Un second objet de l'invention consiste à proposer une solution de décoration de montre attrayante et facile à implémenter.

### Brève description de l'invention

A cet effet, l'invention repose sur une montre bracelet, un procédé de fabrication d'une montre bracelet, une série de montres bracelet et un procédé de fabrication d'une série de montres bracelet tels que définis par les revendications.

### Brève description des figures

Ces objets, caractéristiques et avantages de la présente invention seront exposés en détail dans la description suivante de modes de réalisation particuliers faits à titre non-limitatif en relation avec les figures jointes parmi lesquelles :
La figure 1 représente une vue schématique d'une montre intégrant un élément de décoration selon un mode de réalisation de la présente invention.
La figure 2 représente une vue en coupe au niveau d'une zone de fixation d'un composant de décoration d'une montre intégrant un élément de décoration selon un mode de réalisation de la présente invention.
Les figures 3 et 4 représentent des vues en perspective droite et gauche et en coupe au niveau d'une zone de fixation d'un composant de décoration d'une montre intégrant un élément de décoration selon le mode de réalisation de la présente invention.
La figure 5 représente une vue schématique d'une montre intégrant un élément de décoration selon un autre mode de réalisation de la présente invention.

Pour simplifier la description suivante, nous appellerons orientation horizontale toute direction dans un plan parallèle au plan du cadran de la montre et orientation verticale toute direction perpendiculaire à ce plan du cadran de la montre. Nous appellerons côté supérieur de la montre le côté au-dessus du mouvement horloger, où se trouve notamment le cadran, et côté inférieur le côté au-dessous du mouvement horloger, où se trouve le fond de la montre.

La figure 1 illustre à titre d'exemple une montre selon un mode de réalisation de l'invention. Cette montre comporte un boitier 1 intégrant un mécanisme horloger mettant en mouvement des aiguilles, non représenté pour simplifier la vue, autour d'un axe central 3, comme cela est connu de l'état de la technique. Cette montre intègre de plus un élément de décoration qui occupe toute la surface du cadran, est disposé dans un plan horizontal disposé entre les aiguilles et le mécanisme horloger, du côté supérieur de la montre et visible par l'utilisateur lorsqu'il lit l'heure. Cet élément de décoration forme ici le cadran de la montre. En variante, il pourrait former une partie seulement du cadran, voire être un élément complémentaire d'un cadran, se trouvant par exemple au moins partiellement au dessus du cadran. Dans tous les cas, l'élément de décoration est visible depuis l'extérieur, de préférence au travers une vitre de protection disposée de manière connue en partie haute de la montre.

L'élément de décoration comprend un squelette, se présentant sous la forme d'une armature métallique, qui comprend une partie périphérique 11 sensiblement circulaire correspondant au diamètre intérieur du boîtier de la montre, et qui comprend des bras 12 plutôt fins, peu ou pas visibles, qui s'étendent au travers de la surface du cadran, découpant cette surface de la montre en plusieurs zones Zi de décoration, dix zones Z1 à Z10 sur ce mode de réalisation. En remarque, la partie périphérique 11 peut effectuer totalement ou partiellement le contour de la montre. Chacune de ces zones Zi de décoration est entourée, totalement ou partiellement, par des bras 12 et/ou partie périphérique 11 du squelette formant un support pour recevoir un composant de décoration 20, de préférence en forme de plaquette de faible épaisseur, fixée sur le squelette. Naturellement, cet élément de décoration peut être adapté à tout format de montre, non nécessairement circulaire, par exemple rectangulaire, carrée, elliptique, etc., auquel cas la partie périphérique aura une forme sensiblement identique à tout ou partie du contour intérieur de la montre.

A titre d'exemple de réalisation, les figures 2 à 4 représentent la coopération de l'élément de décoration avec le reste de la montre au niveau d'un élément de fixation d'un composant de décoration 20. Dans cet exemple, le squelette de l'élément de décoration est directement formé au sein de la platine 4 de la montre, en ajourant une platine standard par exemple et en formant des éléments de support au niveau des bras résultants. En variante, le squelette peut être formé dans un pont de la montre, un cadran, voire dans une masse oscillante.

Comme cela apparaît sur les figures 2 à 4, le squelette comprend des parties formant des éléments de supports et/ou formant un logement pour un composant de décoration. Sur ces figures, une partie périphérique 11 du squelette (la platine 4) présente une section en forme de U couché, formant une rainure orientée dans une direction sensiblement horizontale pour recevoir l'extrémité du composant de décoration. Sur la coupe de la figure 2, la surface supérieure 15 de la rainure a été tronquée, comme cela apparaît particulièrement sur la figure 4, pour l'introduction d'une goupille 25 de fixation. Ainsi, la section en U est réduite en forme d'équerre, comprenant une première surface support 13, sensiblement plane et horizontale (surface inférieure de la rainure), destinée à la réception d'un composant de décoration 20, et une seconde surface 14 sensiblement perpendiculaire formant une butée latérale pour l'extrémité 21 du composant de décoration 20 (et aussi une liaison entre les deux surfaces horizontales du U couché, inférieure support 13 et supérieure 15). Cette seconde surface 14 présente avantageusement une hauteur sensiblement égale, de préférence légèrement supérieure, à l'épaisseur du composant de décoration 20, pour garantir au mieux sa protection et permettre son logement avec un jeu suffisant dans la direction verticale.

De plus, un jeu latéral 19 suffisant est prévu entre l'extrémité 21 latérale du composant de décoration 20 et le rebord du logement du squelette (surface 14), pour tolérer la dilatation du composant de décoration sans générer d'effort sur ce dernier, qui pourrait le casser ou l'ébrécher. Le squelette présente donc une forme permettant la réception d'un composant de décoration, pour assurer le support et le positionnement d'un composant de décoration.

Les bras 12 du squelette, agencés en partie centrale de la montre, peuvent recevoir deux composants de décoration de part et d'autre. Pour cela, ils présentent deux surfaces supports 13 appartenant à deux rainures horizontales opposées, agencées autour d'une portion centrale verticale commune. Cette fonction de support du squelette est de préférence présente sur toute la longueur des bras 12 et des parties périphériques 11, mais en variante pourrait l'être sur une partie seulement de cette longueur, un bras 12 présentant par exemple une section simplifiée (notamment sans la rainure) sur les autres parties. En variante, la fonction de support du squelette peut être assurée par toute autre géométrie, comme une simple surface support sur laquelle vient reposer le composant de décoration.

Le squelette peut se présenter en métal ou en variante en toute structure relativement rigide, comme un matériau plastique composite, par exemple chargé par des fibres de renfort, comme des fibres de carbone, etc.

Comme cela a été explicité, le composant de décoration 20 selon le mode de réalisation se présente sous la forme d'une plaquette de faible épaisseur, dont la surface inférieure vient donc en appui sur les surfaces support du squelette. Ensuite, son maintien est assuré par des goupilles 25 chassées dans le squelette (la platine 4 dans l'exemple illustré), exerçant un appui sur la surface supérieure du composant de décoration 20, par l'intermédiaire de joints 26 amortisseurs. Ces joints 26 peuvent être en matériau souple comme un caoutchouc, un silicone, une matière synthétique, voire un métal mou. Ils ont pour fonction le maintien vertical et horizontal des composants de décoration 20, en permettant de transmettre l'effort des goupilles 25 en supprimant tout jeu, sans risquer de détériorer les composants de décoration, qui sont fragiles.

En variante, tout autre mécanisme de fixation, mécanique ou autre, peut être utilisé, comme l'utilisation de vis ou d'un collage. De préférence, au moins trois points de fixation sont utilisés par composant de décoration, obtenus par exemple par trois goupilles selon le mode de réalisation, pour obtenir son maintien fiable et sans jeu. D'autre part, ces différents points de fixation sont de préférence répartis de manière homogène sur tout le pourtour du composant de décoration 20, par exemple tous les 120 degrés dans le cas où trois points de fixation sont prévus.

En remarque, ce dispositif de fixation d'un composant de décoration est ainsi amovible, permettant le démontage et le remplacement si nécessaire d'un composant de décoration.

Le composant de décoration 20 représente l'élément particulièrement visible depuis l'extérieur de la montre. Il peut se présenter sous une multitude de variantes, parmi lesquelles :
- Un élément en céramique coloré, par exemple une plaquette en verre coloré par l'intégration de particules métalliques, le laissant translucide ou transparent, pour obtenir un effet esthétique intéressant lorsqu'il est éclairé par une lumière extérieure, et/ou voire intérieure. Cela permet avantageusement de regrouper des céramiques/verres de couleurs différentes sur des zones de décoration adjacentes, pour former un ensemble semblable à un vitrail. En variante, cette solution peut être combinée avec une source de lumière interne à la montre, disposée sous l'élément de décoration, et/ou par une surface interne réfléchissant la lumière ;
- Un élément opaque, serti de pierre précieuse ou semi-précieuse, et/ou en nacre, en métal, sous forme de plaquettes de différents cristaux, en céramique de couleur, en pierres semi-précieuses comme le jade, la tourmaline, l'améthyste, de la citrine, ainsi qu'en pierres fines, type aigue-marine, mais aussi sous forme de plaquettes de météorites, etc. ;
- Un élément en matériau polymère ;
- Un élément minéral, végétal, ou animal ;
- Un élément en matériau phosphorescent ou luminescent, éventuellement couplé à une source de lumière interne à la montre ;
- Un élément dynamique, c'est-à-dire pouvant changer d'aspect avec le temps, par exemple sous la forme d'un écran LCD alimenté par une source de puissance interne à la montre. Une telle approche permet de modifier l'aspect vitrail avec le temps. Elle permet aussi d'animer l'élément de décoration.

Naturellement, l'invention ne porte pas sur l'aspect esthétique lui-même mais sur la solution pour décorer une montre. Ainsi, le squelette, les zones de décoration et les composants de décoration peuvent prendre toute forme et/ou être en tout autre matériau. A cet effet, la figure 5 représente une variante de réalisation dans laquelle le squelette, et par conséquent les zones de décoration, présente une forme différente.

D'autre part, le squelette peut être rendu invisible ou non, peut former un ensemble indissociable, monolithique, avec la platine, un pont, un cadran, ou une masse oscillante de la montre ou être une pièce distincte, sous la forme de toute plaque rapportée, fixée par exemple sur la platine ou un pont. Il peut aussi se présenter en plusieurs pièces distinctes. Il peut se présenter sous la forme d'une surface continue, sensiblement plane, ou courbée, ou discontinue, par la réunion de plusieurs parties dans des plans différents, formant des marches entre elles par exemple.

Les composants de décoration peuvent en variante prendre une autre forme qu'une plaquette, et présenter par exemple une surface supérieure et/ou inférieure non plane, courbée, par exemple pour induire des effets optiques spéciaux. Ainsi, les logements agencés sur le squelette pour supporter un composant de décoration, et/ou plus simplement des surfaces supports, peuvent être planes, inclinées, courbées, etc.

En variante, une structure similaire de décoration peut apparaître sur le flanc de la montre. Elle peut donc être orientée dans une direction sensiblement perpendiculaire.

De plus, plusieurs éléments de décoration peuvent être agencés au sein de la même montre, notamment un du côté supérieur et un du côté inférieur, par exemple visible depuis la face inférieure de la montre. Une telle construction peut présenter l'avantage de permettre de créer des effets esthétiques complémentaires, en combinant des composants de décoration transparents ou translucides avec d'autres composants de décoration réfléchissants. Notamment, un élément de décoration supérieur peut être transparent et/ou translucide et un élément de décoration inférieur réfléchissant, comprenant des composants de décoration « miroir ». Ainsi, la lumière pénètre dans la montre par sa surface supérieure, est réfléchie par l'élément de décoration inférieur, et retourne vers l'élément de décoration supérieur, sur lequel un effet vitrail peut ainsi être idéalement mis en valeur. L'invention porte aussi sur un procédé de fabrication d'une telle montre avec élément de décoration, qui comprend les étapes suivantes :
- Fabrication d'un squelette, soit sur une plaque indépendante, soit directement au sein d'une platine, d'un pont, d'un cadran ou d'une masse oscillante d'une montre. Dans ces derniers cas, cette étape peut comprendre une sous-étape consistant à ajourer ledit composant de la montre pour former des bras de faible épaisseur avec des moyens supports ;
- Fixation de plusieurs composants de décoration sur le squelette.

La solution de décoration décrite ci-dessus permet naturellement de différencier l'aspect des différentes montres d'une même série industrielle. En effet, il est possible de fabriquer une multitude de montres en série, intégrant toutes le même mécanisme horloger, le même squelette de décoration, mais se différenciant uniquement par les composants de décoration utilisés.

De manière avantageuse, ce principe est utilisé pour la fabrication d'une série de montres par un processus industriel, en choisissant des composants de décoration de sorte que chaque montre de la série soit unique. Pour cela, le procédé de décoration comprend une étape de codification de la décoration, à partir des composants de décoration choisis, afin de garantir l'unicité de chaque montre, qui reçoit un code de décoration spécifique.

Pour illustrer ce principe, considérons l'exemple de la montre de la figure 1, et supposons que nous avons à disposition pour chaque zone de décoration définie par le squelette dix couleurs différentes de composants de décoration en verre coloré. Comme le squelette choisi forme dix zones de décoration sur la surface de la montre, cela offre 10¹⁰ combinaisons possibles. Il apparaît ainsi que le principe de décoration permet de former une multitude de montres différentes par leur décoration selon l'invention.

Pour garantir l'unicité de chaque montre de la série, la codification suivante est choisie selon le mode de réalisation. D'abord, un chiffre unique entre 0 et 9 est associé à chacune des dix couleurs possibles. Ensuite, les zones Z1 à Z10 de décoration sont considérées dans un ordre choisi par convention, Pour chaque zone Zi de décoration, un code couleur est associé, pour former le code de décoration de la montre.

A titre d'exemple, choisissons la codification suivante des couleurs :
0 = jaune
1 = violet
2 = bleu
3 = vert
9 = rouge

Si l'élément de décoration comprend la composition suivante :
Zone Z1 : rouge (code 9)
Zone Z2 : violet (code 1)
Zone Z3 : rouge (code 9)
Zone Z4 : bleu (code 2)
Zone Z5 : vert (code 3)
Zone Z6 : rouge (code 9)
Zone Z7 : jaune (code 0)
Zone Z8 : bleu (code 2)
Zone Z9 : rouge (code 9)
Zone Z10 : jaune (code 0)

Alors le code de décoration de cet élément de décoration peut s'écrire en reprenant les codes couleurs dans l'ordre des zones Zi de décoration, pour obtenir sur cet exemple le code : 9192390290
Un tel code représente donc bien de manière unique une décoration particulière.

Cette codification permet d'assurer que chaque montre est unique, en n'utilisant qu'une seule fois chaque code de décoration. Pour cela, le procédé de fabrication d'une série de montres comprend une étape d'attribution d'un code de décoration disponible à la montre, c'est-à-dire non encore utilisé, pour fabriquer la montre correspondant à ce code de décoration. Il comprend ensuite une étape consistant à mémoriser ce code de décoration comme n'étant plus disponible, avant l'attribution d'un code de décoration distinct aux prochaines montres. Ce procédé permet de fabriquer toute série d'au maximum pⁿ montres toutes différentes, en prenant soin de n'utiliser chaque code de décoration qu'une seule fois, dans le cas où on utilise p possibilités de composants de décoration pour chaque zone de décoration dans une montre comprenant n zones de décoration.

La gestion de cette codification est automatique, réalisée par tout calculateur associé au dispositif de fabrication, sur lequel un code logiciel est exécuté, associé à une mémoire électronique contenant au moins un fichier de codes de décoration disponibles et/ou non disponibles.

Dans le cas où les montres d'une série comprennent plusieurs éléments de décoration, chacun de ces éléments sera défini par un code de décoration. L'unicité de la montre sera atteinte en comparant les éléments de décoration de chaque montre positionnés au même endroit au sein de la montre. Un code de décoration global de chaque montre pourra ainsi cumuler les codes de décoration de chaque élément de décoration, en conservant l'ordre d'apparition de ces codes : par exemple d'abord celui de l'élément de décoration supérieur, puis celui de l'élément de décoration inférieur.

Naturellement, la codification choisie précédemment a été détaillée à titre d'exemple. Toute autre convention permettant d'identifier de manière unique chaque décoration de montre peut en variante convenir. Ainsi, la décoration définie précédemment permet d'atteindre l'effet surprenant de pouvoir fabriquer des pièces uniques en série dans le domaine de la haute horlogerie.

En variante, le procédé de fabrication d'une série de montres peut comprendre une étape d'élimination de certains codes de décoration sur la base de critères esthétiques, pour éviter de fabriquer des montres avec des décorations correspondant à des combinaisons qui ne seraient pas suffisamment attrayantes. Pour cela, cette élimination consiste à mémoriser ces codes comme non disponibles, préalablement à l'attribution des codes de décoration aux montres à fabriquer.

D'autre part, l'invention ne porte pas sur la forme du squelette de décoration lui-même : toutefois, pour obtenir une esthétique attrayante, sous forme de vitrail, voire de patchwork de vitraux, de style art déco, ou plus généralement de patchwork de composants de décoration différents, il est avantageux de choisir au moins cinq zones de décoration, ou au moins sept. Ce nombre de composants de décoration peut être réparti sur un même élément de décoration au sur plusieurs éléments de décoration d'une même montre. De plus, l'élément de décoration ne s'étend pas obligatoirement sur toute la surface de la montre, ou du cadran, mais il s'étende sur au moins 60%, de cette surface.

Comme cela a été explicité précédemment, les composants de décoration peuvent être divers. Selon une variante, une (ou plusieurs) zone de décoration peut rester vierge de tout composant de décoration, voire être occupée par un verre transparent, pour laisser voir des parties de mécanisme horloger, par exemple un tourbillon. De plus, les composants de décoration peuvent être quelconques, mais il est avantageux d'utiliser plusieurs composants différents, notamment au moins cinq, voire sept, par leur matériau et/ou leur couleur, pour former un aspect artistique particulièrement attractif. Ces composants de décoration différents mentionnés sont de préférence sur le même élément de décoration. Dans tous les cas, l'élément de décoration forme un effet vitrail.

L'élément de décoration décrit précédemment est particulièrement adapté pour la décoration d'une montre, comme cela a été vu, notamment une montre-bracelet. Il est en variante implémentable sur toute sorte de montres.

## Revendications

1. Montre bracelet comprenant un boîtier (1) intégrant une platine (4) et/ou des ponts et un mécanisme horloger, ladite montre bracelet intégrant un élément de décoration comprenant un squelette comprenant des bras (12) délimitant plusieurs zones (Zi) de décoration et formant des éléments de support sur lesquels sont fixés des composants de décoration (20), chaque composant de décoration occupant une zone de décoration, la montre comprenant des aiguilles et l'élément de décoration étant dans un plan horizontal disposé entre les aiguilles et le mécanisme horloger, du côté supérieur de la montre bracelet et visible par un utilisateur lorsqu'il lit l'heure, la surface de l'élément de décoration étant supérieure ou égale à 60% de la surface d'un cadran de la montre bracelet, **caractérisée en ce que** l'élément de décoration comprend des composants de décoration transparents ou translucides de couleurs différentes sur des zones de décoration adjacentes pour former un effet vitrail.

2. Montre bracelet selon la revendication précédente, **caractérisée en ce que** les bras du squelette de l'élément de décoration comprennent un logement, notamment une surface support (13) et/ou une rainure, pour le support d'un composant de décoration (20), notamment en forme de plaquette.

3. Montre bracelet selon l'une des revendications précédentes, **caractérisée en ce que** chaque composant de décoration (20) de l'élément de décoration épouse la forme d'une zone de décoration (Zi) délimitée par des bras (12) et/ou une partie périphérique (11) du squelette pour occuper toute la surface de ladite zone de décoration (Zi).

4. Montre bracelet selon l'une des revendications précédentes, **caractérisée en ce que** l'élément de décoration comprend plusieurs composants de décoration dans un matériau choisi parmi la céramique, le verre, un polymère, la nacre, un métal, un minéral, comme une pierre précieuse ou semi-précieuse, une structure végétale, une structure animale, un matériau phosphorescent ou luminescent, ou se présentant comme un écran de type LCD.

5. Montre bracelet selon l'une des revendications précédentes, **caractérisée en ce que** l'élément de décoration comprend plusieurs composants de décoration (20) différents fixés au squelette, en un matériau coloré transparent ou translucide pour former un effet de type vitrail et/ou **en ce que** l'élément de décoration comprend plusieurs composants de décoration (20) réfléchissants pour renvoyer la lumière.

6. Montre bracelet selon l'une des revendications précédentes, **caractérisée en ce qu'**elle comprend au moins cinq zones, voire au moins sept zones de décoration recevant chacune un composant de décoration distinct, et/ou **en ce qu'**elle comprend au moins cinq composants de décoration différents.

7. Montre bracelet selon l'une des revendications précédentes, **caractérisée en ce qu'**elle comprend au moins un deuxième élément de décoration, disposé du côté inférieur de la montre bracelet.

8. Montre bracelet selon la revendication précédente, **caractérisée en ce qu'**elle comprend un premier élément de décoration sur un premier côté de la montre bracelet comprenant des composants de décoration transparents ou translucides, et un second élément de décoration sur le second côté opposé de la montre bracelet comprenant des composants de décoration réfléchissants.

9. Montre bracelet selon l'une des revendications précédentes, **caractérisée en ce que** la platine (4) et/ou un pont et/ou un cadran et/ou une masse oscillante de la montre bracelet forme(nt) un squelette d'au moins un élément de décoration et/ou **en ce qu'**un squelette d'au moins un élément de décoration de la montre bracelet se présente sous la forme d'une plaque rapportée distincte du mouvement horloger.

10. Montre bracelet selon la revendication précédente, **caractérisée en ce qu'**elle comprend un élément de décoration dont le squelette se présente sous la forme d'une plaque rapportée qui comprend des éléments de fixation du squelette sur la platine et/ou des ponts de la montre bracelet.

11. Montre bracelet selon l'une des revendications précédentes, **caractérisée en ce que** le squelette forme au moins trois points de support pour un composant de décoration sur une zone de décoration, et comprend au moins trois éléments de fixation de ce composant de décoration.

12. Montre bracelet selon l'une des revendications précédentes, **caractérisée en ce qu'**elle comprend un élément de fixation d'un composant de décoration (20) comme une goupille (25) ou une vis, en appui sur le composant de décoration par l'intermédiaire d'au moins un joint souple (26).

13. Montre bracelet selon l'une des revendications précédentes, **caractérisée en ce qu'**elle comprend une surface laissant apparaître une partie d'un mécanisme horloger, comme un tourbillon, et/ou **en ce qu'**elle comprend une source de lumière interne.

14. Série de montres bracelet, **caractérisée en ce qu'**elle comprend plusieurs montres bracelet selon l'une des revendications précédentes, chaque montre bracelet différant des autres montres bracelet de la série par un élément de décoration qui est unique sur toute la série.

15. Procédé de fabrication d'une montre bracelet selon l'une des revendications 1 à 13, **caractérisé en ce qu'**il comprend les étapes suivantes :
- fabrication d'un squelette ;
- fixation de plusieurs composants de décoration (20) sur le squelette.

16. Procédé de fabrication d'une série de montres bracelet, chacune étant fabriquée selon le procédé selon la revendication précédente, **caractérisé en ce qu'**il comprend une étape d'attribution d'un code de décoration unique à chaque montre bracelet pour fabriquer une série dans laquelle chaque montre bracelet comprend au moins un élément de décoration différent des éléments de décoration des autres montres bracelet de la série.

## Patentansprüche

1. Armbanduhr, umfassend ein Gehäuse (1), in dem eine Platine (4) und/oder Brücken und ein Uhrenmechanismus integriert sind, wobei in die genannte Armbanduhr ein Dekorationselement integriert ist, umfassend ein Gerüst mit Armen (12), die mehrere Dekorationsbereiche (Zi) begrenzen und die Stützelemente bilden, auf denen Dekorationsbestandteile (20) befestigt sind, wobei jeder Dekorationsbestandteil einen Dekorationsbereich einnimmt, wobei die Uhr Zeiger umfasst und das Dekorationselement in einer Ebene zwischen den Zeigern und dem Uhrenmechanismus liegt, auf der oberen Seite der Armbanduhr und für einen Nutzer, der die Zeit abliest, sichtbar, wobei die Fläche des Dekorationselements größer oder gleich 60% der Fläche eines Ziffernblatts der Armbanduhr ist, **dadurch gekennzeichnet, dass** das Dekorationselement verschiedenfarbige transparente oder transluzente Dekorationsbestandteile in benachbarten Dekorationsbereichen umfasst, wodurch ein Buntglaseffekt erreicht wird.

2. Armbanduhr gemäß dem vorangehenden Anspruch, **dadurch gekennzeichnet, dass** die Arme des Gerüsts des Dekorationselements eine Aufnahme umfassen, insbesondere eine Auflagefläche (13) und/oder eine Nut, um eine Dekorationsbestandteile (20) abzustützen, insbesondere in Form eines Plättchens.

3. Armbanduhr gemäß einem der vorangehenden Ansprüche, **dadurch gekennzeichnet, dass** jeder Dekorationsbestandteil (20) des Dekorationselements die Form eines Dekorationsbereiches (Zi) einnimmt, der durch Arme (12) und/oder einem Umfangsbereich (11) des Gerüstes begrenzt ist, um die gesamte Fläche des genannten Dekorationsbereichs (Zi) einzunehmen.

4. Armbanduhr gemäß einem der vorangehenden Ansprüche, **dadurch gekennzeichnet, dass** das Dekorationselement mehrere Dekorationsbestandteile aus einem Material umfasst, welches gewählt ist aus Keramik, Glas, einem Polymer, Perlmutt, einem Metall, einem Mineral, wie einem Edelstein oder einem Halbedelstein, einer pflanzlichen Struktur, einer tierischen Struktur, einem phosphoreszierenden oder lumineszierendem Material oder sich als ein LCD-artiger Bildschirm darstellt.

5. Armbanduhr gemäß einem der vorangehenden Ansprüche, **dadurch gekennzeichnet, dass** das Dekorationselement mehrere verschiedene Dekorationsbestandteile (20) umfasst, die am Gerüst befestigt sind, aus einem farbigen transparenten oder transluzenten Material, wodurch ein Buntglaseffekt erreicht wird und/oder, dass das Dekorationselement mehrere reflektierende Dekorationsbestandteile (20) umfasst, die das Licht zurückwerfen.

6. Armbanduhr gemäß einem der vorangehenden Ansprüche, **dadurch gekennzeichnet, dass** sie mindestens fünf Bereiche, sogar mindestens sieben Dekorationsbereiche umfasst, wobei jeder einen unterschiedlichen Dekorationsbestandteil enthält, und/oder dass sie mindestens fünf verschiedene Dekorationsbestandteile umfasst.

7. Armbanduhr gemäß einem der vorangehenden Ansprüche, **dadurch gekennzeichnet, dass** sie mindestens ein zweites Dekorationselement umfasst, welches an der Unterseite der Armbanduhr angeordnet ist.

8. Armbanduhr gemäß dem vorangehenden Anspruch, **dadurch gekennzeichnet, dass** sie ein erstes Dekorationselement auf einer ersten Seite der Armbanduhr umfasst, umfassend transparente oder transluzente Dekorationsbestandteile, und ein zweites Dekorationselement auf einer zweiten, gegenüberliegenden Seite der Armbanduhr, umfassend reflektierende Dekorationsbestandteile.

9. Armbanduhr gemäß einem der vorangehenden Ansprüche, **dadurch gekennzeichnet, dass** die Platine (4) und/oder eine Brücke und/oder ein Zifferblatt und/oder eine Schwingmasse der Armbanduhr ein Gerüst für wenigstens ein Dekorationselement bilden und/oder dass ein Gerüst wenigstens eines Dekorationselements der Armbanduhr in Form einer Einlegeplatte bereitgestellt wird, welches unabhängig vom Uhrwerk ist.

10. Armbanduhr gemäß dem vorangehenden Anspruch, **dadurch gekennzeichnet, dass** sie ein Dekorationselement umfasst, bei welchem das Gerüst in Form einer Einlegeplatte bereitgestellt ist, welche Befestigungselemente des Gerüsts auf der Platine und/oder Brücken der Armbanduhr umfasst.

11. Armbanduhr gemäß einem der vorangehenden Ansprüche, **dadurch gekennzeichnet, dass** das Gerüst mindestens drei Auflagepunkte für einen Dekorationsbestandteil in einem Dekorationsbereich bildet und mindestens drei Befestigungselemente dieses Dekorationsbestandteils umfasst.

12. Armbanduhr gemäß einem der vorangehenden Ansprüche, **dadurch gekennzeichnet, dass** sie ein Befestigungselement eines Dekorationsbestandteils (20) umfasst, wie einen Stift (25) oder eine Schraube, welches an dem Dekorationsbestandteil über wenigstens ein flexibles Gelenk (26) anliegt.

13. Armbanduhr gemäß einem der vorangehenden Ansprüche, **dadurch gekennzeichnet, dass** sie eine Oberfläche umfasst, welche einen Teil eines Uhrenmechanismus durchscheinen lässt, wie ein Tourbillon und/oder, dass sie eine innenliegende Lichtquelle aufweist.

14. Armbanduhrenserie, **dadurch gekennzeichnet, dass** sie mehrere Armbanduhren gemäß einem der vorangehenden Ansprüche umfasst, wobei jede Armbanduhr sich von den anderen Armbanduhren der Serie durch ein Dekorationselement unterscheidet, welches in der ganzen Serie einzigartig ist.

15. Verfahren zur Herstellung einer Armbanduhr gemäß einem der Ansprüche 1 bis 13, **dadurch gekennzeichnet, dass** es die folgenden Schritte umfasst:
- Herstellen eines Gerüsts;
- Befestigen mehrerer Dekorationsbestandteile (20) auf dem Gerüst.

16. Verfahren zur Herstellung einer Serie von Armbanduhren, wobei jede durch das Verfahren gemäß dem vorangehenden Anspruch hergestellt ist, **dadurch gekennzeichnet, dass** es einen Schritt der Zuweisung eines eindeutigen Dekorationscodes für jede Armbanduhr umfasst zur Herstellung einer Serie, bei welcher jede Armbanduhr mindestens ein Dekorationselement umfasst, das sich von den anderen Dekorationselementen der anderen Armbanduhren der Serie unterscheidet.

## Claims

1. A wrist watch comprising a case (1) incorporating a mainplate (4) and/or bridges and a clock mechanism, said watch integrating a decorative element comprising a skeleton comprising arms (12) delimiting several decorative zones (Zi) and forming support elements on which decorative components (20) are fixed, each decorative component occupying one decorative zone, the watch comprising hands and the decorative element being in a horizontal plane arranged between the hands and the clock mechanism, on the upper side of the watch, and visible to a user when he looks at the time, the surface area of the decorative element being greater than or equal to 60% of the surface area of a watch dial, **characterized in that** the decorative element comprise transparent or translucent decorative components of different colors in adjacent decorative zones to form an assembly similar to a stained-glass window.

2. A wrist watch as claimed in the preceding claim, **characterized in that** the arms of the skeleton of the decorative element comprise a housing, notably a support surface (13) and/or a groove, to support a decorative component (20), notably in the form of a platelet.

3. A wrist watch as claimed in either of the preceding claims, **characterized in that** each decorative component (20) adopts the form of a decorative zone (Zi) delimited by arms (12) and/or a peripheral part (11) of the skeleton so as to occupy the entire surface of said decorative zone (Zi).

4. A wrist watch as claimed in one of the preceding claims, **characterized in that** the decorative element comprises several decorative components made from a material chosen from ceramic, glass, a polymer, mother of pearl, a metal, a mineral, such as a precious or semi-precious stone, a plant structure, an animal structure, a phosphorescent or luminescent material, or taking the form of a screen of the LCD type.

5. A wrist watch as claimed in one of the preceding claims, **characterized in that** the decorative element comprises several different decorative components (20) fixed to the skeleton, made of a colored transparent or translucent material so as to form a stained-glass window effect and/or in that it comprises several decorative components (20) that are reflective so as to reflect light.

6. A wrist watch as claimed in one of the preceding claims, **characterized in that** it comprises at least five, or even at least seven, decorative zones each accepting a distinct decorative component, and/or **in that** it comprises at least five different decorative components.

7. A wrist watch as claimed in one of the preceding claims, **characterized in that** it comprises at least a second decorative element, arranged on the lower side of the wrist watch.

8. A wrist watch as claimed in the preceding claim, **characterized in that** it comprises a first decorative element on a first side of the watch comprising decorative components that are transparent or translucent and a second decorative element on the opposite, second, side of the watch, comprising decorative components that are reflective.

9. A wrist watch as claimed in one of the preceding claims, **characterized in that** the mainplate (4) and/or a bridge and/or a dial and/or an oscillating mass of the watch form a skeleton for at least one decorative element and/or **in that** a skeleton for at least one decorative element of the watch takes the form of an attached plate separate from the watch movement.

10. A wrist watch as claimed in the preceding claim, **characterized in that** it comprises a decorative element the skeleton of which takes the form of an attached plate which comprises elements for fixing the skeleton to the mainplate and/or the bridges of the watch.

11. A wrist watch as claimed in one of the preceding claims, **characterized in that** the skeleton forms at least three support points for a decorative component on a decorative zone, and comprises at least three fixing elements for this decorative component.

12. A wrist watch as claimed in one of the preceding claims, **characterized in that** it comprises a fixing element for fixing a decorative component (20), such as a pin (25) or a screw, resting against the decorative component via the intermediary of at least one flexible seal (26).

13. A wrist watch as claimed in one of the preceding claims, **characterized in that** it comprises a surface that reveals part of a clock mechanism such a tourbillon, and/or **in that** it comprises an internal light source.

14. A series of watches, **characterized in that** it comprises several wrist watches as claimed in one of previous claims, each wrist watch differing from the other wrist watches of the series by a decorative element which, across the entire series, is unique.

15. A method of manufacturing a decorative element for wrist watches as claimed in one of claims 1 to 13, **characterized in that** it comprises the following steps:
- manufacturing a skeleton;
- fixing several decorative components (20) onto the skeleton.

16. A method of manufacturing a series of wrist watches, each being manufactured according to the method of the preceding claim, **characterized in that** it comprises a step of assigning a unique decoration code to each wrist watch so as to produce a series in which each wrist watch comprises at least one decorative element that differs from the decorative elements of the other watches in the series.
